# EUROPÄISCHE PATENTSCHRIFT

(11) **EP 0 005 809 B1**
(45) Veröffentlichungstag und Bekanntmachung des Hinweises auf die Patenterteilung: **04.05.1983**
(21) Anmeldenummer: 79101612.4
(22) Anmeldetag: 26.05.1979
(51) Int. Cl.: A24C 5/356, B65G 65/23

(54) **Vorrichtung zum Transport bzw. zur Übergabe einer Gruppe von stabförmigen Gegenständen, insbesondere Zigaretten**
Apparatus for the transport and transfer of a group of rod-like objects, in particular cigarettes
Dispositif pour le transport resp. le transfert d'un groupe d'objets en forme de baguettes, en particulier de cigarettes

(30) Priorität: 02.06.1978 DE 2824149
(43) Veröffentlichungstag der Anmeldung: 12.12.1979
(73) Patentinhaber: FOCKE & CO., 27283 Verden (DE)
(72) Erfinder: Focke, Heinz, D-2810 Verden (DE)
(74) Vertreter: Bolte, Erich, Dipl.-Ing.

## Beschreibung

Die Erfindung betrifft eine Vorrichtung zum Transport bzw. zur Übergabe einer Gruppe von stabförmigen Gegenständen, insbesondere Zigaretten, die ausgerichtet und in Dichtlage in einem Behälter (Schragen) lagern und mit diesem zur Entleerung eine Kippbewegung ausführen, wobei zum Halten und Kippen des Behälters ein schwenkbarer Träger dient, der aus einer Aufnahmestellung in die Entleerungsstellung und zurück bewegbar ist, derart, daß er bei Rückkehr in die Aufnahmestellung über diese hinweg bewegbar ist in eine Freigabestellung für den leeren Behälter, in der dieser abwärtsbewegbar ist, und wobei zum zeitweisen Abdecken der Entleerungsöffnung des jeweils zu entleerenden Behälters ein schwertartiges Abdeckmittel vorgesehen ist.

Vorrangiges Anwendungsgebiet der Erfindung ist die Entleerung von in der Zigarettenindustrie eingesetzten rechteckigen Behältern zur Aufnahme von Zigaretten, sogenannten Schragen. Diese verhältnismäßig flachen, nämlich etwa eine Zigarettenlänge tiefen Behälter sind an zwei Seiten - an der Vorderseite und an der Oberseite - offen. Die Zigaretten sind ausgerichtet auf einer Bodenwand, werden seitlich durch Seitenwände gehalten und liegen mit einem Ende an einer Rückwand an. Die Handhabung, nämlich Entleerung derartiger Schragen wird bekannterweise so gehandhabt, daß die betreffenden, mit Zigaretten mehr oder weniger gefüllten Behälter mit der geschlossenen Rückwand in Förderrichtung nach vorn weisend einer Entleerungsvorrichtung zugeführt werden. Durch diese werden die Schragen gekippt, derart, daß die ursprünglich oberseitige Öffnung nach unten gerichtet ist. Die Zigaretten treten dadurch infolge ihres Eigengewichts aus dem Schragen aus.

In der GB-A-1 339 887 ist eine derartige Entleerungsvorrichtung beschrieben. Bei dieser Vorrichtung wird der mit Zigaretten gefüllte Behälter bzw. Schragen zunächst in eine Pick-up-Stellung gebracht. Von dort wird der Schragen in eine sogenannte Loading-Stellung angehoben. Dann wird der Schragen in eine Entleerungsstellung verschwenkt, wobei während der Kippbewegung des Schragens der Entleerungsöffnung ein Schwert zugeordnet wird. Nach Entleerung wird der Schragen wieder zurückgeschwenkt, und zwar über die Loading-Stellung hinweg in eine sogenannte Unloading- bzw. Freigabestellung für den Schragen. Dort führt der entleerte Schragen eine Kippbewegung in eine Stellung aus, von der er dann nach unten weg bewegbar ist. Zur Durchführung des beschriebenen Bewegungsablaufes des Schragens sind neben der Kippeinrichtung zusätzlich Hub- und Absenkfördereinrichtungen erforderlich, deren Bewegungen natürlich aufeinander abgestimmt sein müssen, so daß der getriebetechnische Aufwand ganz erheblich ist. Auch sind durch das Zusammenspiel dieser Vielzahl von einander unabhängig arbeitenden Organen die Arbeitsgeschwindigkeit begrenzt sowie die Störanfälligkeit relativ hoch.

Aus der DE-B-1 291 278 ist eine Vorrichtung der eingangs genannten Art bekannt, die sich gegenüber der in der GB-A-1 291 278 beschriebenen Vorrichtung durch wesentlich einfachere Konstruktion und auch einfacheren Bewegungsablauf auszeichnet. Die einfachere Konstruktion ist insbesondere dadurch bedingt, daß für die Kipp- und Translationsbewegungen des Schragenträgers, der bei Rückkehr in die Schragen-Aufnahmestellung über diese hinweg in eine Freigabestellung für die leeren Schragen bewegbar ist, so daß diese nach unten fallen können, nur ein einziger Antrieb erforderlich ist. Die Praxis hat jedoch gezeigt, daß auch die aus der DE-B-1 191 278 bekannte Lösung hinsichtlich Konstruktion und Zuverlässigkeit noch verbesserungsbedürftig ist. Als besonders nachteilig stellte sich heraus, daß die Übertragung der Antriebskräfte auf den Schragenträger über ein äußerst kompliziertes Getriebe mit einer Vielzahl von Antriebswellen und miteinander in Eingriff stehenden Zahnrädern bzw. Zahnsegmenten erfolgt. Ferner sind die Austellungsfläche der bekannten Vorrichtung aufgrund des rechtwinkeligen Grundrisses relativ groß und insbesondere die Arbeitswege der Kipp- bzw. Entleerungseinrichtung (Schragenträger) relativ lang, mit der Folge, daß die Arbeitsspiele entsprechend zeitintensiv sind.

Der vorliegenden Erfindung liegt daher die Aufgabe zugrunde, die aus der DE-B-1 291 278 bekannte Vorrichtung dahingehend zu verbessern, daß bei noch einfacherer Konstruktion und größerer Zuverlässigkeit kürzere Arbeitstakte erzielt werden.

Diese Aufgabe wird erfindungsgemäß dadurch gelöst, daß dem Träger (Trägerarme) zwei jeweils an einer Schmalseite des Behälters angeordnete Schwenkarme zugeordnet sind, die um dieselbe Achse (Hauptwelle) wie der Träger (Trägerarme) schwenkbar gelagert sind, jeweils eine durch den Träger (Trägerarme) und dessen Bewegung relativ zu den Schwenkarmen steuerbare Einrichtung (Arettierbolzen) zum An- und Abkuppeln des zu entleerenden Behälters aufweisen, und an deren freien Enden ein Halter für das Abdeckmittel (Schwert) schwenkbar gelagert ist, wobei Träger (Trägerarme), Schwenkarme und Schwerthalter so miteinander verriegelbar sind, daß sie bei den Kippbewegungen des Behälters gemeinsam der Bewegung und Einhaltung einer bestimmten Relativstellung folgen, jedoch jeweils am Ende der Bewegungsphase relativ zueinander verschwenkbar sind.

Dadurch, daß bei der erfindungsgemäßen Lösung den Trägerarmen als Hilfsorgane drehbar bzw. schwenkbar- auf der Hauptwelle gelagerte Schwenkarme zugeordnet sind, an deren freien Enden ein Halter für das schwertartige Abdeckmittel schwenkbar gelagert ist und die jeweils eine durch den Träger und dessen Bewegung relativ zu den Schwenkarmen steuerbare Einrichtung zum An- und Abkuppeln des zu entleerenden Behälters aufweisen, wird eine äußerst kompakte Magazinfüllvorrichtung erhalten, deren bewegbare Organe sich durch minimale Bewegungsstrecken auszeichnen. Gesonderte Antriebsmittel für die Behälter-Arettiereinrichtung sind nicht erforderlich. Die Bewegung der Arettiereinrichtung erfolgt durch die Steuer der Relativbewegung zwischen Träger und den Schwenkarmen. Aufgrund des erfindungsgemäßen Zusammenspiels zwischen Träger (Trägerarme), Schwenkarmen und Schwerthalter, derart, daß sie bei den Kippbewegungen des Behälters gemeinsam der Bewegung unter Einhaltung einer bestimmten Relativstellung folgen, jedoch jeweils am Ende der Bewegungsphase relativ zueinander verschwenkbar sind, kommt die erfindungsgemäße Vorrichtung mit einer denkbar einfachen Einrichtung zur Übertragung der Antriebskraft auf den Kippmechanismus aus. Es braucht lediglich die den Trägerarmen und Schwenkarmen gemeinsame Hauptwelle in drehendem Sinne angetrieben zu werden, wobei dies vorzugsweise über ein an einem Ende der Hauptwelle angeordnetes Stirnrad erfolgt.

Die erfindungsgemäße Lösung zeichnet sich also durch einfache Bewegungsabläufe und einen minimalen getriebetechnischen Aufwand aus, der nicht zuletzt durch die erfindungsgemäße Integration des Schwerthalters im Kippmechanismus bedingt ist. Außerhalb dieses Kippmechanismus vorgesehene gesonderte Einrichtungen zum Betätigen des Abdeckschwertes, so wie dies bei der Lösung gemäß der DE-B-1 291 278 vorgeschlagen wird, sind bei der erfindungsgemäßen Lösung entbehrlich. Als äußerst vorteilhaft und störunanfällig hat sich in der Praxis auch das Zusammenspiel zwischen den Trägerarmen und Schwenkarmen hinsichtlich der Steuerung der Arettiereinrichtung erwiesen.

Mit welchen konstruktiven Mitteln sich die Verriegelung und Entriegelung der drei erfindungswesentlichen Organe, nämlich der Trägerarme, Schwenkarme und des Schwerthalters, erzielen läßt, ist in den Unteransprüchen näher beschrieben.

Ein Ausführungsbeispiel der erfindungsgemäßen Vorrichtung wird nachfolgend anhand der Zeichnungen näher erläutert. Es zeigt
Fig. 1 eine Vorrichtung zum Entleeren von Zigaretten-Schragen, in Vorderansicht,
Fig. 2 die Vorrichtung gemäß Fig. 1, in Seitenansicht mit Zwischenstellungen des Schragens,
Fig. 3 die einzelnen Bewegungsphasen des Schragens während des Kippvorgangs, schematisiert in Seitenansicht, teilweise geschnitten,
Fig. 4 einen seitlichen Ausschnitt der Vorrichtung in Ansicht, teilweise im Schnitt, entsprechend Fig. 1,
Fig. 5 eine Einzelheit der Vorrichtung in Seitenansicht bei weggenommener Gehäusewange bzw. im Vertikalschnitt in der unteren Ausgangsstellung bei Aufnahme eines Schragens, bei vergrößertem Maßstab,
Fig. 6 eine der Fig. 5 entsprechende Darstellung für die obere Endposition des Schragens kurz vor dem Entleeren,
Fig. 7 eine Darstellung entsprechend Fig. 5 und 6 bei Abgabe eines entleerten Schragens in der unteren Ausgangsstellung,
Fig. 8 ein Detail über die Verriegelung eines schwenkbaren Vorrichtungsteils im Horizontalschnitt,
Fig. 9 die Einzelheit gemäß Fig. 8 in Seitenansicht.

Die in den Zeichnungen dargestellte Vorrichtung befaßt sich mit dem Entleeren von mit Zigaretten 10 gefüllten Behältern 11, sogenannten Schragen. Der Behälter 11 wird durch eine Bodenwand 12, eine Rückwand 13 und Seitenwände 14 gebildet. Die Vorderseite. - der Rückwand 13 gegenüberliegend - ist offen, ebenso wie die in Ausgangsstellung, zum Beispiel in Fig. 5, obere Seite, die zugleich eine Öffnung 15 bildet.

In dem Behälter 11 findet eine größere Anzahl von ausgerichtet liegenden Zigaretten 10 Aufnahme. Diese lagern auf der Bodenwand 12 und liegen mit einer Endfläche an der Rückwand 13 an. Der Behälter 11 ist nahezu bis an den Rand des Behälters 11, also bis zur Öffnung 15, mit Zigaretten 10 gefüllt.

Es geht nun darum, diesen Behälter 11 möglichst zeitsparend und zuverlässig zu entleeren. Zu diesem Zweck wird der in der Stellung beispielsweise gemäß Fig. 5 zugeförderte Behälter 11 längs eines Kreisbogens gefördert und dabei gekippt, derart, daß in einer oberen Endstellung (Fig. 6) die Öffnung 15 nach unten weist. Die Zigaretten 10 fallen nunmehr unter Eigengewicht aus dem Behälter 11 heraus, im vorliegenden Fall auf einen Förderer in Gestalt eines Zahnbandes 16. Die offene Vorderseite ist in dieser oberen Endstellung durch eine ortsfeste, aufrechte Führungswand 17 abgedeckt.

Eine Besonderheit der Vorrichtung besteht darin, daß die Zigaretten 10 während der wichtigen Phase der Kippbewegung längs eines Kreisbogens im Behälter 11 fixiert sind, und zwar derart, daß die Zigaretten 10 bei Überschreiten der Horizontallage des Behälters 11 weder vorzeitig aus diesem herausfallen noch etwa in eine ungeordnete Kippstellung gelangen können.

Zum zeitweiligen Festhalten der Zigaretten 10 im Behälter 11 ist bei dem vorliegenden Ausführungsbeispiel ein länglicher, elastischer Druckkörper in Gestalt eines Luftkissens 18 vorgesehen. Dieses tritt in die Öffnung 15 des Behälters 11 ein, derart, daß es im aufgeblasenen Zustand (siehe insbesondere Fig. 3) an der der Öffnung 15 zugekehrten, ursprünglich oberen Reihe der Zigaretten 10 anliegt und dadurch einen leichten, fixierenden Druck auf den gesamten Behälterinhalt ausübt.

Die Wirkung des Luftkissens 18 ist durch Luftzufuhr oder Evakuieren des Luftkissens 18 über einen Luftanschluß 19 steuerbar. Bei Beginn der Kippbewegung befindet sich das Luftkissen 18 in flachem Zustand innerhalb der Öffnung 15. Danach wird das Luftkissen 18 allmählich aufgeblasen, derart, daß es an den Zigaretten 10 spätestens dann anliegt, wenn der Behälter 11 in die Horizontallage eintritt (Fig. 3). Während der Fortsetzung der Kippbewegung wird die Luft gesteuert aus dem Luftkissen 18 abgeführt, derart, daß sich dessen Querschnitt zunehmend verringert. Die an dem Luftkissen 18 anliegenden Zigaretten 10 werden nach und nach infolge ihres Eigengewichts zur Öffnung 15 bewegt, entsprechend der Querschnittsabnahme des Luftkissens 18. In der oberen Endstellung (Fig. 3 links) hat das Luftkissen 18 die flache Ausgangsstellung wieder erreicht. Die Zigaretten 10 sind nun bis unmittelbar an die Öffnung 15 verschoben und können nach Beseitigung des Luftkissens 18 aus dieser austreten.

Das Luftkissen 18 ist auf einem Träger angeordnet, nämlich einem Schwert 20, welches sich als längliches Gebilde über die volle Länge des Behälters 11 im Bereich der Öffnung 15 erstreckt. Das beispielsweise aus Blech geformte Schwert 20 ist mit einer muldenartigen Vertiefung 21 versehen. In dieser findet das Luftkissen 18 Aufnahme, derart, daß bei flach zusammengelegtem Luftkissen 18 (beispielsweise Fig. 5) das Luftkissen 18 etwa mit den Bereichen des Schwertes 20 außerhalb der Vertiefung 21 bündig ist. Es ergibt sich dadurch eine im wesentlichen gleichnivellierte Anlagefläche für die Zigaretten 10.

Das Schwert 20 ist relativ zum Behälter 11 bewegbar und unabhängig von demselben gelagert, derart, daß die Zuführung und der Abtransport des Behälters 11 und auch die Entleerung durch Zurückziehen des Schwertes 20 mit dem Luftkissen 18 möglich sind.

Die gefüllten Behälter 11 werden der in Aufnahmestellung bereiten Vorrichtung (zum Beispiel Fig. 5) auf einer in Förderrichtung leicht abfallenden, also schrägen Transportebene 22 zugeführt. Die Rückwand 13 liegt dabei in Transportrichtung vorn.

Der zugeführte Behälter 11 wird durch einen in Aufnahmestellung bereitstehenden Träger aufgenommen, der aus zwei im Abstand voneinander angeordneten Trägerarmen 23 besteht. Jeder Trägerarm 23 ist an dem in Aufnahmestellung unteren Ende mit einem Tragschenkel 24 versehen, also insgesamt etwa winkelförmig ausgebildet. Der Tragschenkel 24 ist während der Aufnahmestellung (Fig. 5) so gerichtet, daß eine Auflagekante 25 desselben sich in der Transportebene 22 erstreckt. Auf dem Tragschenkel 24 bzw. auf dessen Auflagekante 25 stützt sich der Behälter 11 nach Aufnahme durch den Trägerarm 23 ab. An die Auflagekante 25 schließt unter einem rechten Winkel eine aufrechte Stützkante 26 des Trägerarms 23 an. An dieser liegt die Rückwand 13 des Behälters 11 an.

Die im Abstand voneinander liegenden Trägerarme 23 sind auf einer gemeinsamen Hauptwelle 27 montiert. Diese wiederum wird in drehendem Sinne angetrieben, im vorliegenden Fall über ein an einem Ende angeordnetes Stirnrad 28. Die Hauptwelle 27 führt mit den Trägerarmen 23 eine Drehbewegung längs eines Teilkreises aus, und zwar aus der Aufnahmestellung gemäß Fig. 5 in die obere Endstellung gemäß Fig. 6. Die Trägerarme 23 nehmen bei dieser Schwenkbewegung den Behälter 11 mit, so daß dieser der in Fig. 3 gezeigten Bewegungsbahn folgt.

Dem Behälter 11 ist während der Aufnahme durch die Trägerarme 23 eine weitere Halterung in dieser Stellung zugeordnet. Zu diesem Zweck ist der Behälter 11 selbst mit Haltemitteln versehen, und zwar im vorliegenden Fall mit einer durch zwei parallele Rippen 29 gebildeten Halterinne 30. In diese tritt während des Transport- und Entleerungsvorgangs ein zur Vorrichtung gehörendes, lösbares Kupplungsorgan ein, im vorligenden Fall ein Arretierbolzen 31. Dieser wird bei der Zuführung des Behälters 11 zu den Trägerarmen 23 in der aus Fig. 4 bzw. Fig. 5 ersichtlichen Stellung bereitgehalten und tritt dadurch selbsttätig durch die Zuförderung des Behälters 11 in dessen Halterinne 30 ein. Der Arretierbolzen 31 mit einem formschlüssig in die Halterinne 30 eintretenden Arretierkopf 32 ist durch eine Druckfeder 33 ständig in entriegelndem Sinne belastet. Durch einen Sperrbügel 34, der mit schräger Auflauffläche 35 ausgebildet ist, wird der Arretierbolzen 31 in der Arretierstellung gehalten, und zwar durch Anlage des freien Endes desselben an dem Sperrbügel 34. Wird dieser zurückgezogen, tritt der Arretierkopf 32 durch Axialverschiebung des Arretierbolzens 31 aus der Halterinne 30 heraus. Jeweils ein Sperrbügel 34 ist im vorliegenden Falle an einem Trägerarm 23 angeordnet. Der Behälter 11 wird demnach an den Trägerarmen 23 gegen unerwünschte Auf- und Abwärtsbewegung fixiert, solange der Behälter 11 an den Trägerarmen 23 anliegt.

Den Trägerarmen 23 sind als Hilfsorgane drehbar bzw. schwenkbar auf der Hauptwelle 27 gelagerte Schwenkarme 36 zugeordnet. Diese seitlich neben dem Behälter 11 angeordneten Schwenkarme 36 erfüllen eine Mehrzahl von Funktionen unter An- und Abkuppeln an die bzw. von den Trägerarmen 23. Darüber hinaus sind die Schwenkarme 36 Halter für einen Schwerthalter 37. Dieser besteht aus zwei Haltearmen, die in der Ebene unmittelbar parallel zur Ebene der Schwenkarme 36 verlaufen und relativ zu diesen schwenkbar sind. Die vom Schwert 20 abgelegenen Enden des Schwerthalters 37 sind über ein Lager 38 schwenkbar mit dem freien Ende der Schwenkarme 36 verbunden. Auf der der Hauptwelle 27 zugekehrten Seite gehen die Haltearme des Schwerthalters 37 in das quergerichtete Schwert 20 über.

Die vorstehend beschriebenen Organe, nämlich die Trägerarme 23, die Schwenkarme 36 sowie der Schwerthalter 37 bzw. dessen Haltearme sind gegeneinander verriegelt, derart, daß sie bei den Kippbewegungen des Behälters 11 gemeinsam der Bewegung unter Einhaltung einer bestimmten Relativstellung folgen, jedoch jeweils am Ende der Bewegungsphase relativ zueinander verschwenkt werden.

In der Aufnahmestellung gemäß Fig. 5 sind die Trägerarme 23 einerseits und die Schwenkarme 36 andererseits über eine Querverbindung zwischen den Schwenkarmen 36, nämlich über eine Querstange 39, gegeneinander verriegelt. Die mit gegeneinander versetzten Bereichen ausgebildeten Trägerarme 23 liegen mit einer Vorderkante 40 an der Rückseite der Querstange 39, nämlich an einer Nase 41 derselben an. Diese Anlagestellung wird durch eine elastische Sperre gewährleistet. Zu diesem Zweck sind die Trägerarme 23 mit einem seitlichen Ansatz 42 versehen. Dieser nimmt einen gegen den Druck einer Klinkenfeder 43 axial verschiebbaren Rastbolzen 44 auf. Dessen mit einer abgeschrägten Anlagefläche ausgebildeter Bolzenkopf 45 liegt demnach elastisch nachgebend an der Vorderseite der Querstange 39 an. Durch diese elastische Kupplung können die Trägerarme 23 relativ zu den Schwenkarmen 36 im Uhrzeigersinn bewegt werden, in eine Stellung gemäß Fig.7. Der Rastbolzen 44 wird dabei unter Axialverschiebung an der in der gezeigten Position bleibenden Querstange 39 vorbeibewegt.

Des weiteren sind die Schwenkarme 36 einerseits und der Schwerthalter 37 bzw. dessen Haltearme andererseits gegeneinander verriegelt. Zwischen beiden vorgenannten Organen erstreckt sich eine Zugfeder 46. Der mehrfach abgewinkelte Schwenkarm 36 liegt in einem vom Lager 38 entfernten Bereich mit einem bewegbaren Anschlagstück 47 aufgrund der Wirkung der Zugfeder 46 am Schwerthalter 37 bzw. an dessen Haltearm an (siehe auch strichpunktierte Stellung in Fig. 8). Die hierdurch gegebene, insbesondere aus Fig. 5 und 6 ersichtliche Relativstellung zwischen den Schwenkarmen 36 und dem Schwerthalter 37 wird in der unteren Stellung sowie während der Kippbewegung aufrechterhalten.

Bei Erreichen der oberen Endstellung (Fig. 2 bzw. Fig. 6) läuft das an einem Vorsprung 48 des Schwenkarms 36 angeordnete Anschlagstück 47 bzw. ein quergerichteter und vorstehender Betätigungshebel 49 desselben auf einen ortsfesten Gegenanschlag 50 auf. Das Anschlagstück 47 ist als axial verschiebbare Klinke mit schräger Gleitfläche 52 ausgebildet. Durch Auflaufen des Betätigungshebels 49 auf den Gegenanschlag 50 wird das Anschlagstück 47 gegen den Druck einer Feder 51 axial verschoben, derart, daß bei zurückbewegtem Anschlagstück 47 der Schwerthalter 37 aus der in Fig. 8 strichpunktierten Stellung in die ausgezogene Stellung verschwenken kann, und zwar durch die Wirkung der Zugfeder 46. Der Schwerthalter 47 vollzieht dabei eine Bewegung im Gegenuhrzeigersinn, derart, daß das Schwert 20 aus dem Bereich der Öffnung 15 zurück in eine diese freigebende Position verschwenkt wird.

Die vorstehend beschriebenen bewegbaren Organe der Vorrichtung sind, vorwiegend durch die Hauptwelle 27, mit einem ortsfesten Tragwerk verbunden. Dieses besteht aus seitlichen, feststehenden Gehäusewangen 53, in denen die Hauptwelle 27 drehbar gelagert ist.

Die vorgenannten Gehäusewangen 53 nehmen ebenfalls eine Anzahl von Organen auf. So ist der ortsfeste Gegenanschlag 50 für die Auslösung des Schwerthalters 37 am oberen Ende der Gehäusewange 53 angeordnet. Des weiteren sind auf der dem Schwenkarm 36 zugekehrten Seite der Gehäusewange 53 jeweils feste Anschlagnasen 54 angeordnet, die außerhalb des Bewegungsbereichs der Trägerarme 23 in der Bewegungsebene von Schwenkarm 36 und Schwerthalter 37 liegen. In der unteren Stellung (zum Beispiel Fig. 2 und Fig. 5) erhalten die vorgenannten Organe Anlage an der ortsfesten Anschlagnase 54.

Um die vorstehend beschriebene Anlage der Schwenkarme 36 an der Anschlagnase 54 in der unteren Stellung zu sichern, ist an den Gehäusewangen 53 weiterhin jeweils ein Federbolzen 55 angeordnet, der auf der zur Anschlagnase 54 gegenüberliegenden Seite den Schwenkarm 36 lösbar erfaßt und vor Beginn der Kippbewegung fixiert.

An den Gehäusewangen 53 sind weiterhin winkelförmige Anschlagarme 56 angebracht, die außerhalb der Bewegungsebenen der Schwenkarme 36, des Schwerthalters 37, aber auch der Trägerarme 23, nämlich zwischen diesen, liegen. Die ortsfesten Anschlagarme 56 dienen als zusätzlicher orientierender Anschlag für den Behälter 11 in der unteren Stellung gemäß Fig. 2, und zwar vornehmlich bei Rückkehr der Kippeinrichtung in diese Aufnahmestellung.

Die insoweit beschriebene Vorrichtung arbeitet wie folgt:
In der Aufnahmestellung gemäß Fig. 2 unten bzw. Fig. 5 wird auf der Transportebene 22 ein Behälter 11 in die auf dieser Seite offene Kippvorrichtung eingeführt, nämlich in eine durch die Trägerarme 23 gebildete Aufnahme. In dieser Position (Fig. 5) wird der Behälter 11 selbsttätig verriegelt und fixiert durch den Arretierbolzen 31, der in die Halterinne 30 zwischen den Rippen 29 des Behälters 11 eintritt. Der Schwerthalter 37 sowie das Schwert 20 befinden sich dabei in einer Stellung, in der die nach oben weisende Öffnung 15 des Behälters 11 abgedeckt ist.

Nunmehr wird die Kippbewegung durch Drehen der Hauptwelle 27 eingeleitet. Der Antrieb aus der Hauptwelle 27 wird unmittelbar auf die Trägerarme 23 weitergegeben. Diese nehmen - über die Querstange 39 etc. - die übrigen Organe mit.

Sobald sich der Behälter 11 bei der Kippbewegung längs eines Kreisbogens der kritischen Stellung, nämlich der Horizontallage, nähert, wird das Luftkissen 18 aufgeblasen, so daß der nach der Füllung des Behälters 11 noch verbleibende Hohlraum 57 oberhalb der Zigaretten 10 durch das Luftkissen 18 ausgefüllt wird. Dieses verhindert bei der Weiterbewegung des Behälters 11 ein Umkippen der Zigaretten 10 in diesen Hohlraum 57 hinein.

Während sich der Behälter 11 seiner oberen Endstellung nähert, wird das Volumen des Luftkissens 18 zunehmend verkleinert, wodurch die Zigaretten 10 nach und nach in den Bereich des Hohlraums 57 folgen. In der Endstellung (Fig. 3 links) ist das Luftkissen 18 in die flache Ausgangsstellung zurückgekehrt, und der gesamte Inhalt des Behälters 11 ruht nunmehr auf dem als Bodenfläche wirkenden Schwert 20.

Dieses wird sodann in der beschriebenen Weise selbsttätig aus dem Bereich der Öffnung 15 zurückgezogen. Die Zigaretten 10 treten nunmehr unter Wirkung des Eigengewichts aus dem Behälter 11 aus.

Nach Entleerung des Behälters 11 wird dieser mit der Kippvorrichtung in die Ausgangsstellung zurückbewegt. Die untere End- bzw. Aufnahmestellung ist dabei für den Behälter 11 durch die ortsfesten Anschlagarme 56 bestimmt. Für die Schwenkarme 36 und den Schwerthalter 37 ist die entsprechende Aufnahmestellung durch Anlage an der Anschlagnase 54 festgelegt. Lediglich die Trägerarme 23 werden durch entsprechende Drehbewegung der Hauptwelle 27 über diese Aufnahmestellung hinaus im Uhrzeigersinn weiterverschwenkt in die Stellung gemäß Fig. 7 (ausgezogene Linien). Dabei wird in der beschriebenen Weise die Verriegelung der Trägerarme 23 mit den Schwenkarmen 36 überwunden. Die Trägerarme 23 sind in dieser zurückgeschwenkten Stellung frei von dem Behälter 11. Dieser wird nun durch einen Abwärtsförderer 60 aufgenommen und in Richtung nach unten abtransportiert.

Die Trägerarme 23 werden sodann in die Aufnahmestellung zurückgeschwenkt (Fig.5). Der nächste gefüllte Behälter 11 kann zugeführt werden.

Die Rückführung der Kippeinrichtung in die untere Ausgangs- bzw. Aufnahmestellung bewirkt auch eine Rückkehr des Schwerthalters 37 mit dem Schwert 20 in die Ausgangsposition. Zu diesem Zweck ist die Anschlagnase 54 mit einem vorspringenden Anschlagstift 58 ausgebildet, der sich dem zurückgeschwenkten Schwerthalter 37 entgegenstreckt. Die Abmessungsdifferenzen in bezug auf einen entsprechenden Anschlagstift 59 für den Schwenkarm 36 sind so gewählt, daß der Schwerthalter 37 vorzeitig in seiner Schwenkbewegung arretiert wird und bei Weiterbewegung des Schwenkarms 36 im Uhrzeigersinn relativ zu diesem verschwenkt wird. Bei dieser Relativbewegung gelangt der Schwerthalter 37 aus der in Fig. 8 in ausgezogenen Linien gezeigten Position in die durch gestrichelte Linien gezeigte Ausgangsstellung. Die Kante des Schwerthalters 37 gleitet dabei an der schrägen Gleitfläche 52 des Anschlagstücks 47 unter axialer Verschiebung desselben entlang.

Die Organe der Kippvorrichtung, insbesondere Trägerarme 23 und Schwenkarme 36 sowie deren wechselseitige Verkupplung können auch bei einer Vorrichtung eingesetzt werden, die beispielsweise ohne Schwert 20 oder sonstige Einrichtungen für die Fixierung der Zigaretten 10 ausgebildet sind.

## Patentansprüche

1. Vorrichtung zum Transport bzw. zur Übergabe einer Gruppe von stabförmigen Gegenständen, insbesondre Zigaretten (10), die ausgerichtet und in Dichtlage in einem Behälter (Schragen 11) lagern und mit diesem zur Entleerung eine Kippbewegung ausführen, wobei zum Halten und Kippen des Behälters (11) ein schwenkbarer Träger (23) dient, der aus einer Aufnahmestellung in die Entleerungsstellung und zurückbewegbar ist, derart, daß er bei Rückkehr in die Aufnahmestellung über diese hinweg bewegbar ist in eine Freigabestellung für den leeren Behälter (11), in der dieser abwärts bewegbar ist, und wobei zum zeitweisen Abdecken der Entleerungsöffnung (15) des jeweils zu entleerenden Behälters (11) ein schwertartiges Abdeckmittel (20) vorgesehen ist, dadurch gekennzeichnet, daß dem Träger (Trägerarme 23) zwei jeweils an einer Schmalseite des Behälters (11) angeordnete Schwenkarme (36) zugeordnet sind,
- die um dieselbe Achse (Hauptwelle 26) wie der Träger (Trägerarme 23) schwenkbar gelagert sind,
- jeweils eine durch den Träger (Trägerarme 23) und dessen Bewegung relativ zu den Schwenkarmen (36) steuerbare Einrichtung (Arretierbolzen 31) zum An- und Abkuppeln des zu entleerenden Behälters (11) aufweisen, und
- an deren freien Enden ein Halter (37) für das Abdeckmittel (Schwert 20) schwenkbar gelagert ist,
wobei Träger (Trägerarme 23), Schwenkarme (36) und Schwerthalter (37) so miteinander verriegelbar sind, daß sie bei den Kippbewegungen des Behälters (11) gemeinsam der Bewegung unter Einhaltung einer bestimmten Relativstellung folgen, jedoch jeweils am Ende der Bewegungsphase relativ zueinander verschwenkbar sind.

2. Vorrichtung nach Anspruch 1, dadurch gekennzeichnet, daß zur Abwärtsbewegung des Behältes (11) ein unterhalb des Trägers (Trägerarme 23) angeordneter Abwärtsförderer (60) dient.

3. Vorrichtung nach Anspruch 1 oder 2, dadurch gekennzeichnet; daß das Abdeckmittel (Schwert 20) bzw. dessen Halter (Schwerthalter 37) bei Erreichen der oberen Endstellung (Entleerungsstellung) des Behälters (11) durch Auflaufen auf einen Anschlag (50) aus dem Bereich der Entleerungsöffnung (15) des Behälters (11) bewegbar ist, und zwar vorzugsweise durch eine vorgespannte, am Schwerthalter (37) einerseits und an den Schwenkarmen (36) andererseits befestigte Zugfeder (46).

4. Vorrichtung nach Anspruch 3, dadurch gekennzeichnet, daß das Abdeckmittel (Schwert 20) bzw. dessen Halter (Schwerthalter 37) durch Auflaufen auf einen Anschlag (Anschlagstift 58) bei Erreichen der unteren (Aufnahme-)Stellung der Schwenkarme (36) relativ zu diesen unter Spannen der Zugfeder (46) in die Schließstellung in bezug auf den Behälter (11) bewegbar ist.

5. Vorrichtung nach einem der Ansprüche 1 bis 4, dadurch gekennzeichnet, daß der Träger (Trägerarme 23) zur Durchführung der Kippbewegungen durch eine lösbare Kupplung (Rastbolzen 44) mit den Schwenkarmen (36) verbunden und die Kupplung durch die Bewegung der Trägerarme (23) über die untere (Aufnahme-) Stellung des Behälters (11) hinaus in die Freigabestellung lösbar ist.

6. Vorrichtung nach einem der Ansprüche 1 bis 5, dadurch gekennzeichnet, daß die Schwenkarme (36) auf einer die Trägerarme (23) aufnehmenden Hauptwelle (27) gelagert sind.

7. Vorrichtung nach einem der Ansprüche 1 bis 6, dadurch gekennzeichnet, daß der in den Schwenkarmen (36) angeordnete Arretierbolzen (31) zur Fixierung des Behälters (11) auf bzw. an dem Träger (Trägerarm 23) durch Zurückbewegen desselben über die Aufnahmestellung hinaus lösbar und dadurch der Behälter (11) abwärtsbewegbar ist.

8. Vorrichtung nach einem der Ansprüche 1 bis 7, dadurch gekennzeichnet, daß die Schwenkarme (36) durch eine außerhalb des Bereichs des Behälters (11) sowie der Trägerarme (23) sich erstreckende Querverbindung (Querstange 39) miteinander verbunden sind.

9. Vorrichtung nach Anspruch 8, dadurch gekennzeichnet, daß die Relativstellung zwischen den Trägerarmen (23) einerseits und den Schwenkarmen (36) andererseits durch Anlage der Trägerarme (23) an der Querstange (39) bestimmt ist.

10. Vorrichtung nach Anspruch 9, dadurch gekennzeichnet, daß die Trägerarme (23) durch eine elastische Kupplung, insbesondere durch einen elastisch bewegbaren Rastbolzen (44), hinsichtlich ihrer Anlage an der Querstange (39) fixiert sind, wobei die elastische Kupplung sich bei der Rückkehrbewegung des Trägers (Trägerarme 23) über die Aufnahmestellung hinweg löst.

## Claims

1. Apparatus for conveying or transferring a group of rod-like objects, in particular cigarettes (10), which are stored in alignment and closely packed in a container (tray 11) and which carry out a tilting movement with the latter for the purpose of emptying, a pivoting support (23) serving for retaining and tipping the container (11), which support can be moved from a receiving position into the emptying position and back so that when returning into the receiving position, it can be moved beyond the latter into a released position for the empty container (11), in which the latter can be moved downwards and provided for the intermittent covering of the emptying aperture (15) of the respective container (11) to be emptied is a tongue-like covering means (20), characterised in that associated with the support (support arms 23) are two swinging arms (36) respectively located on one narrow side of the container (11),
- which are mounted to swing about the same axis (main shaft 26) as the support (support arms 23),
- respectively comprise a device (locking pin 31) able to be controlled by the support (support arms 23) and its movement relative to the swinging arms (36) for engaging and disengaging the container (11) maintaining be emptied, and
- at the free ends of which a holder (37) for the covering means (tongue 20) is mounted to tilt,
in which case the support (support arms 23), swinging arms (36) and tongue holder (37) can be locked to each other so that during the tilting movements of the container (11) they jointly follow the movement whilst maintaining a certain relative position, but are each able to swing relative to each other at the end of the phase of movement.

2. Apparatus according to claim 1, characterised in that a downwards conveyor (60) located below the support (support arms 23) serves for the downwards movement of the container (11).

3. Apparatus according to claim 1 or 2, characterised in that on reaching the upper end position (emptying position) of the container (11) by striking against a stop (50), the covering means (tongue 20) or its holder (tongue holder 37) can be moved out of the region of the emptying aperture (15) of the container (11) and in particular preferably by a pre-tensioned tension spring (46) attached to the tongue-holder (37) at one end and to the swinging arms (36) at the other end.

4. Apparatus according to claim 3, characterised in that the covering means (tongue 20) or its holder (tongue holder 37) by striking against a stop (stop pin 58) on reaching the lower (receiving) position of the swinging arms (36), can be moved relative to the latter by tensioning the tension spring (46) in the closing direction with respect to the container (11).

5. Apparatus according to one of claims 1 to 4, characterised in that for carrying out the tilting movement, the support (support arms 23) are connected by a releasable coupling (locking bolt 44) to the swinging arms (36) and the coupling can be released by the movement of the support arms (23) beyond the lower (receiving) position of the container (11) into the released position.

6. Apparatus according to one of claims 1 to 5, characterised in that the swinging arms (36) are mounted on a main shaft (27) receiving the support arms (23).

7. Apparatus according to one of claims 1 to 6, characterised in that the locking pin (31) located in the swinging arms (36) for fixing the container (11) on or to the support (support arms 23) can be released by moving the latter back beyond the receiving position and due to this the container (11) can be moved downwards.

8. Apparatus according to one of claims 1 to 7, characterised in that the swinging arms (36) are connected to each other by a transverse connection (transverse rod 39) extending outside the region of the container (11) and of the support arms (23).

9. Apparatus according to claim 8, characterised in that the relative position between the support arms (23) on the one hand and the swinging arms (36) on the other hand is determined by the abutment of the support arms (23) against the transverse rod (39).

10. Apparatus according to claim 9, characterised in that the support arms (23) are fixed by a resilient coupling, in particular by a resiliently movable locking pin (44) as regards their abutment on the transverse rod (39), in which case the resilient coupling is released at the time of the return movement of the support (support arms 23) beyond the receiving position.

## Revendications

1. Dispositif pour transporter ou transférer un groupe d'objets en forme de bâtonnets, notamment de cigarettes, qui sont disposées alignées en couches serrées dans un récipient (bateau) et effectuent avec celui-ci un mouvement de basculement pour le vider, un support basculant servant à tenir et basculer le récipient, lequel support peut être amené d'une position de récolte à la position de vidage, et être ramené, en sorte que, lors de son retour en position de récolte, il peut être ramené en passant au-dessus de celle-ci, dans une position de libération du récipient vide, dans laquelle ce dernier peut être déplacé vers le bas, et un couvercle en forme de lame étant prévu pour couvrir temporairement l'ouverture de vidage du récipient concerné à vider, caractérisé par le fait qu'on associe au support (bras supports 23) deux bras de pivotement (36) respectivement diposés sur un petit côté du récipient (11), qui sont montés pivotants autour du même axe (arbre principal 26)- que le support (bras supports 23), qui comportent respectivement un moyen (boulon de blocage 31) commandé par le support (bras supports 23) et par son mouvement par rapport aux bras pivotants (36), pour coupler et désaccoupler le récipient (11) à vider et aux extrémités libres desquels est monté pivotant un support (37) pour le couvercle (lame 20), le support (bras supports 23), les bras pivotants (36) et le support de lame (37) pouvant être verrouillés ensemble, de sorte que lors des mouvements de basculement du récipient (11), ils suivent ensemble le mouvement et gardent une position relative déterminée, mais que toutefois, à la fin de la phase de mouvement, ils peuvent basculer l'un par rapport à l'autre.

2. Dispositif selon la revendication 1, dans lequel, pour déplacer vers le bas le récipient (11), est utilisé un transporteur descendant (60) disposé en dessous du support (bras supports 23).

3. Dispositif selon les revendications 1 ou 2, dans lequel le couvercle (lame 20) ou son support (support de lame 37), lorsqu'est atteinte la position terminale supérieure (position de vidage) du récipient (11) en montant sur une butée (50), peut être déplacé hors de la zone de l'ouverture de vidage (15) du récipient (11), et de préférence à l'aide d'un ressort de traction (46) précontraint fixé, d'une part, sur le support de lame (37) et, d'autre part, sur les bras pivotants (36).

4. Dispositif selon la revendication 3, dans lequel le couvercle (lame 20), ou son support (support de lame 37) est déplaçable par montée sur une butée (tige de butée 58), lorsqu'est atteinte la position inférieure (de ramassage) des bras pivotants (36), par rapport à ceux-ci, dans la position de fermeture par rapport au récipient (11) par la tension du ressort de traction (46).

5. Dispositif selon l'une des revendications 1 à 4, dans lequel le support (bras supports 23), est relié par un accouplement dégageable (boulon d'arrêt 44) aux bras pivotants (36) pour effectuer les mouvements de basculement, et l'accouplement est dégageable par le mouvement des bras supports (23) au delà de la position inférieure (de ramassage) du support (11) en position de libération.

6. Dispositif selon l'une des revendications 1 à 5, dans lequel les bras pivotants (36) sont montés sur un arbre principal (27) portant les bras supports (23).

7. Dispositif selon l'une des revendications 1 à 6, dans lequel le boulon d'arrêt (31) disposé dans les bras pivotants (36) pour fixer le récipient (11) sur ou contre le support (bras support 23) est dégageable lorsque ceux-ci sont ramenés au-delà de la position de ramassage, et de ce fait, le récipient (11) est déplaçable vers le bas.

8. Dispositif selon l'une des revendications 1 à 7, dans lequel les bras pivotants (36) sont reliés ensemble par une liaison transversale (barre transversale 39) s'étendant hors de la zone du récipient (11) ainsi que des bras supports (23).

9. Dispositif selon la revendication 8, dans lequel la position relative entre les bras supports (23) d'une part, et les bras pivotants (36) d'autre part, est déterminée par l'appui des bras supports (23) sur la barre transversale (39).

10. Dispositif 'selon la revendication 9, dans lequel les bras supports (23) ont leur appui contre la barre transversale (39) fixé par un accouplement élastique, notamment un boulon d'arrêt (44) déplaçable--élastiquement, l'accouplement élastique se dégageant lorsque le support (bras supports 23) revient au-delà de la position de ramassage.
